# FASCICULE DE BREVET EUROPEEN

(11) **EP 0 207 872 B1**
(45) Date de publication et mention de la délivrance du brevet: **12.02.1992**
(21) Numéro de dépôt: 86460011.9
(22) Date de dépôt: 11.06.1986
(51) Int. Cl.: G09F 3/20

(54) **Ensemble porte-étiquette**
Etikettenhalteraufbau
Label holder set

(30) Priorité: 27.06.1985 FR 8510042
(43) Date de publication de la demande: 07.01.1987
(73) Titulaire: Pommier, Jean-Claude, 35160 Montfort-sur-Meu (FR)
(72) Inventeur: Pommier, Jean-Claude, 35160 Montfort-sur-Meu (FR)
(74) Mandataire: Le Guen, Louis François

(56) Documents cités:
- GB-A- 1 061 321
- GB-A- 1 375 195
- US-A- 4 534 125

## Description

La présente invention concerne un ensemble porte-étiquette et, plus particulièrement, un ensemble comportant un élément de protection complète de l'étiquette.

Dans le secteur de l'alimentation, les étiquettes d'affichage de prix, pour les produits frais tels que la viande et le fromage, sont constituées de plaques généralement rectangulaires munies d'une pointe que l'on pique à même le produit. Le prix, le nom et d'autres indications concernant le produit sont indiqués sur la plaque et au moins les parties de l'affichage susceptible de variations sont marquées avec des encres facilement effaçables, ou par disques.

Ces étiquettes, étant en contact direct avec les produits, se salissent très vite et il est nécessaire de les nettoyer souvent. Cependant, on ne peut le faire sans effacer les indications qu'elles portent et ceci est un inconvénient majeur. On est en effet obligé de refaire l'étiquette après chaque lavage, ce qui représente une perte de temps importante.

On connaît déjà, par le document GB-A-1 375 195, un ensemble porte-étiquette en forme d'étui à deux parois parallèles, légèrement espacées l'une de l'autre, dont l'une au moins est transparente, un bord de l'étui comportant sur une certaine longueur une ouverture pour y glisser l'étiquette, un couvercle amovible étant prévu sur l'ouverture.

Un objet de la présente consiste à prévoir un ensemble porte-étiquette du genre ci-dessus mentionnée, dans lequel l'étiquette est protégée de l'extérieur, mais dont la fabrication et la structure sont améliorées.

Les améliorations et l'objet de l'invention mentionné ci-dessus sont atteints par la mise en oeuvre de l'ensemble défini dans les revendications 1 et 2 jointes aux présentes. Des structures préférentielles sont indiquées dans les revendications dépendantes 3 et 4.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints parmi lesquels:
la Fig. 1 est une vue en élévation d'une des deux parois constituant l'étui de l'étiquette,
la Fig. 2 est une vue en coupe suivant l'axe II-II de la Fig. 1,
la Fig. 3 est une vue agrandie de la partie supérieure de la Fig. 2, et
la Fig. 4 est une vue en élévation du porte-étiquette complet.

Le porte-étiquette comporte donc un étui formé de deux parois telles que la paroi 1 représentée à la Fig. 1. La paroi 1 comporte une plaque 2 plane, rigide et transparente, sensiblement rectangulaire, de côtés 3, 4, 5 et 6, les côtés 3 et 5 étant les grands côtés horizontaux et les côtés 4 et 6 les petits côtés verticaux. La paroi 2 est bordée sur ses côtés 4, 5 et 6 par une bande 7 d'une certaine largeur se trouvant dans un plan décalé par rapport au plan de la plaque 2, mais parallèle à celui-ci. La paroi 2 et la bande 7 sont en une seule pièce, obtenue par moulage.

La bande 7 est interrompue sur une courte distance au niveau de l'axe II-II passant par les milieux des grands côtés 3 et 5 de la plaque 2. Elle comprend donc la bande continue 7d à droite et la bande continue 7g à gauche, disposées de chaque côté d'un espace 8.

La bande 7g comporte trois plots cylindriques en surépaisseur 9, 10 et 11, l'un, 9, près de l'axe II-II, un autre, 10, près de l'extrémité inférieure du côté 4 et le troisième, 11, près de l'extrémité supérieure du côté 4. La bande 7d comporte des trous 12, 13 et 14, symétriques des plots 9, 10 et 11 par rapport à l'axe II-II, et de même diamètre que ces derniers. En plus des plots 9, 10 et 11 et des trous 12, 13 et 14, les bandes 7d et 7g comportent d'autres trous 15 régulièrement espacés sur leur longueur.

Le bord de la plaque 2, le long de son côté supérieur 3, est taillé de manière à présenter un profil en demi-queue d'aronde 16 dirigée vers le haut comme le montre la Fig. 2 et, plus spécialement, la Fig. 3.

L'étui de protection de l'étiquette est formé en disposant l'une en face de l'autre deux parois 1, les bandes 7d et 7g de l'une se fixant respectivement aux bandes 7g et 7d de l'autre par l'intermédiaire des plots 9, 10 et 11 et des trous 12, 13 et 14. Comme les plans des plaques 2 sont décalés par rapport à ceux des bandes 7, un intervalle de l'ordre de 1 mm sépare les faces internes des plaques 2.

On réalise ensuite un surmoulage 17, Fig. 4, qui recouvre les bandes 7d et 7g des deux parois 1. Avant de réaliser le surmoulage 17, on aura pris soin d'insérer dans l'espace 8 séparant les bandes 7d et 7g la partie supérieure d'une pointe qui se trouve donc enrobée sur une longueur suffisante pour être bien fixée. Le surmoulage 17 fixe solidement les bandes 7d et 7g en pénétrant dans les trous 15 et constitue donc la liaison entre les deux parois 1 de l'étui.

Un couvercle 18 est prévu pour recouvrir l'ouverture de l'étui par laquelle on glisse l'étiquette. Le couvercle 17 est une pièce rectiligne de même longueur que le porte-étiquette. Il comporte dans sa face inférieure une gorge longitudinale ouverte au moins à une extrémité dont le profil, en queue d'aronde dirigée vers le bas, correspond à celui que forment ensemble les bords supérieurs des parois 1 le long de leurs côtés 3. Le couvercle 18 a, de préférence, la même épaisseur et la même largeur que le surmoulage 17. Un évidement longitudinal 19, Fig. 4, peut être prévu sur chacune de ses faces pour en faciliter la manipulation.

Dans un exemple de réalisation préféré de l'invention, les parois 1 sont prévues en polyméthylméhacylate et le surmoulage 17, ainsi que le couvercle 18, en polypropylène.

Bien entendu, l'étiquette de l'invention peut être utilisée autrement que dans le secteur de l'alimentation. La pointe peut être remplacée par un orifice dans lequel passe un anneau ou autre. Une autre destination, par exemple, peut être l'affichage d'espèces végétales.

## Revendications

1. Ensemble porte-étiquette en forme d'étui à deux parois parallèles (1), légèrement espacées l'une de l'autre, dont l'une au moins est transparente, un bord de l'étui comportant sur une certaine longueur une ouverture pour y glisser l'étiquette, un couvercle (18) étant prévu sur ladite ouverture, caractérisé en ce que chaque paroi (1) est sensiblement rectangulaire et formée d'une plaque plane (2) comportant sur un de ses grands côtés (5) et sur ses deux petits côtés (4, 6) une bande (7) située dans un plan légèrement décalé mais parallèle à celui de la plaque (2), ladite bande (7) comportant, d'un côté d'un axe (II-II) passant par les milieux des grands côtés de la plaque (2), des plots cylindriques (9, 10 et 11) en saillie et, de l'autre côté dudit axe, symétriques par rapport aux plots, des trous (12, 13 et 14) de même diamètre que celui des plots, lesdites parois (1) étant disposées l'une en face de l'autre et fixées ensemble par leurs bandes (7), lesdits plots d'une paroi entrant dans lesdits trous de l'autre paroi.

2. Ensemble porte-étiquette suivant la revendication 1, caractérisé en ce qu'elle comporte, en plus desdits plots (9, 10 et 11) et desdits trous (12, 13 et 14), d'autres trous (15) régulièrement espacés sur toute sa longueur, et en ce qu'un surmoulage (17) enrobe les bandes (7) des deux parois disposées l'une en face de l'autre.

3. Ensemble porte-étiquette suivant la revendication 1 ou 2, caractérisé en ce que les bords adjacents aux grands côtés libres (3) des plaques (2) sont taillés de manière à former ensemble un profil en forme de queue d'aronde dirigée vers le haut.

4. Ensemble porte-étiquette suivant l'une des revendications 1 à 3, caractérisé en ce que le couvercle (17) de l'étui est une pièce rectiligne dont la longueur correspond à la longueur de l'étui, comportant une gorge longitudinale ouverte au moins à une extrémité dont le profil intérieur correspond au profil extérieur du côté ouvert de l'étui.

## Claims

1. A label-holder ensemble in the form of a case with two parallel walls (1) slightly spaced from one another at least one of which is transparent, one edge of the case having over a certain length an opening for sliding the label therein, a cover (18) being provided on the said opening, characterised in that each wall (1) is substantially rectangular and formed by a flat plate (2) having on one of its large sides (5) and on its small sides (4, 6) a band (7) located in a plane slightly off-set but parallel to that of the plate (2), the said band (7) having on one side of an axis (II-II) passing through the middles of the large sides of the plate (2), projecting cylindrical studs (9, 10 and 11) and on the other side of the said axis, symmetrical in relation to the studs, holes (12, 13 and 14) of the same diameter as that of the studs, the said walls (1) being disposed one opposite the other and fixed together by their bands (7), the said studs of one wall entering into the said holes of the other wall.

2. A label-holder ensemble according to claim 1, characterised in that it comprises in addition to the said studs (9, 10 and 11) and the said holes (12, 13 and 14) other holes (15) regularly spaced over its whole length and in that an overmoulding (17) covers the bands (7) of the two walls disposed facing each other.

3. A label-holder ensemble according to claim 1 or 2, characterised in that the edges adjacent to the large free sides (3) of the plates (2) are cut so as to form together a dovetail shaped profile directed upwards.

4. A label-holder ensemble according to one of the claims 1 to 3, characterised in that the cover (18) of the case is a rectilinear piece the length of which corresponds to the length of the case, having a longitudinal groove open at least at one end the inner profile of which corresponds to the outer profile of the open side of the case.

## Patentansprüche

1. Etikettenhalteranordnung in Form einer Umhüllung mit zwei parallelen Wänden (1), welche einen geringfügigen Abstand voneinander haben und von denen wenigstens eine transparent ist, wobei ein Rand der Umhüllung über eine gewisse Längserstreckung hinweg eine Öffnung zum Einschieben des Etiketts in dieselbe hat, und wobei eine Abdeckung an der Öffnung vorgesehen ist, dadurch **gekennzeichnet**, daS jede Wand (1) im wesentlichen viereckförmig ausgebildet ist und von einer flachen Platte gebildet wird, welche auf einer ihrer großen Seiten (5) und ihrer kleinen Seiten (4, 6) ein Band (7) hat, welches in einer Ebene liegt, die geringfügig versetzt aber parallel zu jener der Platte (2) ist, das Band (7) auf einer Seite einer Achse (II-II), die durch die Mitten der großen Seiten der Platte (2) geht, vorstehende, zylindrische Nasen (9, 10 und 11) und auf der anderen Seite der Achse symmetrisch zu den Nasen Öffnungen (12, 13 und 14) mit gleichem Durchmesser wie die Nasen hat, die Wände (1) einander gegenüberliegend angeordnet und mittels den Bändern (7) fest miteinander verbunden sind, und daß die Nasen einer Wand in die Öffnungen der anderen Wand eintreten.

2. Etikettenhalteranordnung nach Anspruch 1, dadurch **gekennzeichnet**, daß sie zusätzlich zu den Nasen (9, 10 und 11) und den Öffnungen (12, 13 und 14) weitere Öffnungen (15) aufweist, welche in regelmäßigen Abständen über die gesamte Längserstreckung angeordnet sind, und daß ein angeformter Überzug (17) die Bänder (7) der beiden einander zugewandt angeordneten Wände überdeckt.

3. Etikettenhalteranordnung nach Anspruch 1 oder 2, dadurch **gekennzeichnet**, daß die den großen, freien Seiten (3) der Platten (2) benachbarten Ränder derart beschnitten sind, daß sie zusammen ein schwalbenschwanzförmiges Profil bilden, welches nach oben weist.

4. Etikettenhalteranordnung nach einem der Ansprüche 1 - 3, dadurch **gekennzeichnet**, daß die Abdeckung (18) der Ummantelung ein geradliniges Stück ist, dessen Länge der Länge der Ummantelung entspricht, und eine Längsausnehmung hat, welche wenigstens an einem Ende offen ist, deren inneres Profil dem äußeren Profil der offenen Seite der Ummantelung entspricht.
